# EUROPÄISCHE PATENTSCHRIFT

(11) **EP 0 521 295 B1**
(45) Veröffentlichungstag und Bekanntmachung des Hinweises auf die Patenterteilung: **19.04.1995**
(21) Anmeldenummer: 92108767.2
(22) Anmeldetag: 25.05.1992
(51) Int. Cl.: B26B 21/22

(54) **Rasierapparatekopf, insbesondere Rasierklingeneinheit eines Nassrasierapparates**
Shaver head, especially the razor blade unit of a wet razor
Tête de rasage, en particulier une unité de lames pour rasoir mécanique

(30) Priorität: 03.07.1991 DE 9108212 U
(43) Veröffentlichungstag der Anmeldung: 07.01.1993
(73) Patentinhaber: Wilkinson Sword Gesellschaft mit beschränkter Haftung, D-42659 Solingen (DE)
(72) Erfinder: Althaus, Wolfgang, W-5600 Wuppertal 1 (DE); Schwarz, Michael, W-4690 Herne 1 (DE)
(74) Vertreter: Mansmann, Ivo

(56) Entgegenhaltungen:
- EP-A- 0 312 663
- US-A- 3 950 848
- US-A- 4 621 424

## Beschreibung

Die Erfindung betrifft einen am vorderen Ende eines Handgriffs angeordneten Rasierapparatekopf, insbesondere Rasierklingeneinheit eines Naßrasierapparates, bei dem in einem Kunststoffgehäuse eine Einfach- oder Doppelrasierklinge federnd angeordnet ist.

Bei Einwegnaßrasierapparaten ist eine Einfach- oder Doppelrasierklinge unlösbar im Rasierapparatekopf in einem Kunststoffgehäuse eingebettet. Ist der Rasierapparatekopf separat ausgebildet und kann an einem Handgriff befestigt werden, wobei zu diesem Zweck der Handgriff sowie der Rasierapparatekopf miteinander korrespondierende Verriegelungseinrichtungen aufweisen, spricht man von einer sogenannten Rasierklingeneinheit.

Bei einer z.B. aus US-A-4 621 424 bekannten Rasierklingeneinheit eines Naßrasierapparates ist ein Kunststoffgehäuse mit einer vorderen Führungsleiste vorgesehen. Innerhalb dieses Kunststoffgehäuses sind zwei Rasierklingen zur Bildung einer Doppelrasierklinge für sich jeweils federnd angeordnet. Zu diesem Zweck liegen die beiden Rasierklingen jeweils auf seitlichen Federzungen auf, so daß sie sich während der Rasur jeweils der Gesichtskontur anpassen können.

Ein Nachteil bei diesem bekannten System ist, daß der Winkel und damit die Anstellung der Rasierklingen während der Rasur nicht konstant bleibt. Es können dabei unerwünschte Schwingungen oder Bewegungen in der jeweiligen Rasierklinge auftreten, die Ursache unbefriedigender Schnittleistungen sein können.

Davon ausgehend liegt der Erfindung die **Aufgabe** zugrunde, einen Rasierapparatekopf, insbesondere Rasierklingeneinheit eines Naßrasierapparates mit einer verbesserten Federlagerung der Einfach- oder Doppelrasierklingen zu schaffen.

Als technische **Lösung** wird mit der Erfindung vorgeschlagen, daß in einem Rasierapparatekopf gemäß der Oberbegriff des Anspruchs 1 die Einfach- oder Doppelrasierklinge an einem Klingenblock befestigt ist und daß der Klingenblock an einem Viergelenkgetriebe mit zwei jeweils zwischen dem Kunststoffgehäuse und dem Klingenblock an Gelenken mit zu der (den) Schneidkante(n) der Rasierklinge(n) parallelen Achsen entgegen der Federkraft verschwenkbaren Schwenkhebeln gelagert ist.

Ein nach dieser technischen Lehre ausgebildeter Rasierapparatekopf, insbesondere Rasierklingeneinheit eines Naßrasierapparates mit der auf einem Klingenblock befestigten Einfach- oder Doppelrasierklinge hat den Vorteil einer verbesserten Federaufhängung. So sind bei der Verwendung der üblichen Doppelrasierklingen die beiden parallel zueinander befestigten Einzelrasierklingen parallel und damit synchron bewegbar. Mittels des Viergelenkgetriebes wird eine kontrolliert gerichtete Bewegung des Rasierklingenblocks erreicht, wobei dieser Klingenblock eine Kombination aus rotatorischer und translatorischer Bewegung ausführt. Die entsprechende Bewegungsführung des Klingenblocks und damit der Rasierklingen hängt dabei von einer entsprechenden Positionierung der Gelenke ab. Durch diese kontrolliert gerichtete Klingenlagerung kann eine Bewegung erreicht werden, bei der unerwünschte Schwingungen oder Bewegungen in der Rasierklinge bzw. in den Rasierklingen nicht auftreten, so daß damit optimale Schnittleistungen erzielt werden können. Die federnde Anordnung des Klingenblocks innerhalb des Kunststoffgehäuses ist dabei derart, daß während der Rasur der Klingenblock zusammen mit den Rasierklingen im wesentlichen in Richtung Rückseite bewegt wird. Sobald auf den Rasierklingenblock kein Druck mehr ausgeübt wird, bewegt die Feder den Klingenblock wieder nach vorne in die Grundstellung. Ein weiterer Vorteil des erfindungsgemäßen Rasierapparatekopfes liegt darin, daß in den Drehpunkten der Gelenke nur geringe Reibungskräfte auftreten und daß der Rasierapparatekopf unempfindlich gegen Verschmutzung ist.

In einer bevorzugten Weiterbildung wird vorgeschlagen, daß der eine Schwenkhebel im vorderseitigen Bereich des Klingenblocks und der andere Schwenkhebel im rückseitigen Bereich des Klingenblocks an diesem angelenkt ist. Dadurch ergeben sich optimale Möglichkeiten für die sowohl rotatorische als auch translatorische Bewegungsführung des Klingenblocks. Unter der rückseitigen Anlenkung des Schwenkhebels ist auch die Möglichkeit zu verstehen, daß die Rückseite des Klingenblocks eine Einbuchtung aufweist, innerhalb der der Schwenkhebel gewissermaßen innerhalb des Klingenblocks angelenkt ist.

In einer ersten alternativen Weiterbildung hiervon wird vorgeschlagen, daß der im vorderseitigen Bereich des Klingenblocks angelenkte Schwenkhebel mit seinem anderen Ende im vorderen oder mittleren, unteren Bereich des Kunststoffgehäuses angelenkt und der im rückseitigen Bereich des Klingenblocks angeordnete Schwenkhebel mit seinem anderen Ende ebenfalls im unteren Bereich des Kunststoffgehäuses, jedoch dahinter angelenkt ist. In einer Weiterbildung hiervon bilden dabei die vier Gelenke vorzugsweise im wesentlichen die Eckpunkte eines Parallelogramms.

In einer zweiten alternativen Variante wird vorgeschlagen, daß der im vorderseitigen Bereich des Klingenblocks angelenkte Schwenkhebel mit seinem anderen Ende im vorderen oder mittleren, unteren Bereich des Kunststoffgehäuses angelenkt und der im rückseitigen Bereich des Klingenblocks angelenkte Schwenkhebel mit seinem anderen Ende im hinteren, oberen Bereich des Kunststoffgehäuses angelenkt ist. Sofern das Kunststoffgehäuse die übliche hintere Abdeckkappe aufweist, wird in einer Weiterbildung vorgeschlagen, daß der im hinteren, oberen Bereich des Kunststoffgehäuses angelenkte Schwenkhebel im wesentlichen unterhalb der Abdeckkappe angelenkt ist.

Diese beiden Varianten sind nur zwei mögliche Ausführungsformen der Lagerung des Klingenblocks innerhalb des Kunststoffgehäuses, die eine Kombination aus rotatorischer und translatorischer Bewegung ermöglichen. Das Prinzip des Viergelenkgetriebes ist jedoch nicht auf diese beiden Ausführungsformen beschränkt, sondern es sind durchaus noch weitere Ausführungsformen denkbar. Diese hängen von der entsprechenden Wahl der Gelenkepositionen ab. Durch eine entsprechende Positionierung der Gelenke innerhalb des Kunststoffgehäuses können die gewünschten Bewegungsführungen des Klingenblocks und damit der Rasierklingen erreicht werden.

In einer bevorzugten Weiterbildung der Schwenkhebel weisen diese endseitig jeweils eine umgebogene Lasche auf, durch die zu der (den) Schneidkante(n) der Rasierklinge(n) parallele, gehäusefeste oder klingenblockfeste sowie runde Lagerstangen geführt sind. Dies stellt eine technisch einfache Möglichkeit zur Realisierung der Gelenke dar.

Um insgesamt eine stabile Bewegungslagerung des Klingenblocks zu schaffen, erstrecken sich die Schwenkhebel hinsichtlich ihrer Breite im wesentlichen über die gesamte Länge des Kunststoffgehäuses, so daß der Klingenblock über seine gesamte Breite unterstützt ist.

Eine weitere Weiterbildung schlägt vor, daß wenigstens am einen Schwenkhebel eine Feder angeordnet ist, die an einem anderen Teil des Rasierapparatekopfes abgestützt ist. Dieses andere Teil des Rasierapparatekopfes kann das Kunststoffgehäuse, der Klingenblock oder der andere Schwenkhebel sein. Es ist lediglich gefordert, daß die Feder derart abgestützt ist, daß sie eine Rückstellkraft des Klingenblocks bei einer Auslenkung bewirkt.

Vorzugsweise ist dabei die Feder einstückig am Schwenkhebel angeformt. Dies stellt eine technisch einfache Möglichkeit zur Realisierung der Feder dar, wobei insbesondere kein zusätzliches Teil benötigt wird.

Alternativ kann zwischen dem Klingenblock oder einem der Schwenkhebel und der Rückwand des Kunststoffgehäuses eine Druckfeder angeordnet sein. Diese zwischen diesen beiden Teilen abgestützte Druckfeder stellt eine technisch einfache Möglichkeit dar, um den Klingenblock in die Ausgangsposition zurückzuverschwenken.

Vorzugsweise handelt es sich bei dieser Druckfeder um eine gewölbte Blatt- oder Drahtfeder.

Schließlich wird in einer Weiterbildung vorgeschlagen, daß das Kunststoffgehäuse und/oder der Klingenblock und/oder die Schwenkhebel bezüglich zueinander die Verschwenkbewegung begrenzende Anschläge definieren. Dadurch sind die Anfangs- und Endpositionen des Klingenblocks bei seiner Bewegung innerhalb des Kunststoffgehäuses vorgegeben.

Zwei Ausführungsbeispiele eines erfindungsgemäßen Rasierapparatekopfes in Form einer Rasierklingeneinheit eines Naßrasierapparates werden nachfolgend anhand der Zeichnungen beschrieben. In diesen zeigt:
- Fig. 1: eine perspektivische Ansicht der Rasierklingeneinheit;
- Fig. 2: eine Art Explosionsdarstellung der Rasierklingeneinheit in Fig. 1 vor dem Zusammenbau;
- Fig. 3: eine Darstellung entsprechend der in Fig. 1, wobei jedoch der Klingenblock aus seiner Grundstellung ausgelenkt worden ist;
- Fig. 4: einen Schnitt durch die Rasierklingeneinheit in der Grundposition des Klingenblocks;
- Fig. 5: eine Darstellung entsprechend der in Fig. 4, jedoch nach dem Verschwenken des Klingenblocks;
- Fig. 6: eine alternative Ausführungsform der Lagerung des Klingenblocks innerhalb des Kunststoffge häuses in einer Schnittdarstellung entsprechend der in Fig. 4;
- Fig. 7: eine Darstellung entsprechend der in Fig. 6, jedoch nach dem Verschwenken des Klingenblocks.

In den Fig. 1 bis 5 ist eine erste Ausführungsform und in den Fig. 6 und 7 eine zweite Ausführungsform einer Rasierklingeneinheit dargestellt.

Die in den Fig. 1 bis 5 dargestellte erste Ausführungsform der Rasierklingeneinheit besteht aus einem Kunststoffgehäuse 1. Dieses setzt sich zusammen aus einem Unterteil 2 und einem Oberteil 3, die entsprechend aufeinandersetzbar und miteinander verbindbar sind, beispielsweise verschweißbar, verklebbar, verrastbar, ineinandersteckbar etc.

Innerhalb des Kunststoffgehäuses 1 ist zwischen dem Unterteil 2 und dem Oberteil 3 ein Klingenblock 4 federnd gelagert, wobei dieser Klingenblock 4 eine Kombination aus rotatorischer und translatorischer Bewegung durch eine entsprechende Lagerung ausführen kann. Auf dem Klingenblock 4 sind zwei Rasierklingen 5 zur Bildung einer Doppelrasierklinge befestigt, beispielsweise aufgeklebt oder aufgeschweißt.

Die bereits erwähnte Lagerung des Klingenblocks 4 innerhalb des Kunststoffgehäuses 1 für eine kombinierte rotatorische und translatorische Bewegung ist durch ein sogenanntes Viergelenkgetriebe 6 realisiert. Dieses Viergelenkgetriebe 6 besteht aus zwei Schwenkhebeln 7,7', die sich (wie Fig. 2 erkennen läßt) über die gesamte Breite des Kunststoffgehäuses 1 erstrecken, d.h. von der linken Seite bis zur rechten Seite. Diese Schwenkhebel 7,7' sind beispielsweise durch ein entsprechend gebogenes Blechstanzteil oder durch ein Kunststofformteil gebildet und weisen an ihren Enden jeweils umgebördelte Laschen 8 mit einer runden Innenausnehmung auf. Diese Laschen 8 sind auf Lagerstangen 9 verschwenkbar gelagert und bilden dadurch Gelenke A bis D. Die Lagerstangen 9 verlaufen dabei parallel zu den Schneidkanten 10 der Rasierklingen 5 und sind entweder gehäusefest (Gelenke A und B) oder klingenblockfest (Gelenke C und D) angeordnet.

Wie in den Fig. 4 und 5 der ersten Ausführungsform erkennbar ist, sind die Gelenke C und D des Klingenblocks 4 an dessen Vorderseite bzw. an dessen Rückseite angeordnet, während die Gelenke A und B des Kunststoffgehäuses 1 schräg vorne nach unten hin im Kunststoffgehäuse 1 positioniert sind, so daß die vier Gelenke A bis D im wesentlichen die Eckpunkte eines Parallelogramms bilden.

Weiterhin ist erkennbar, daß am einen Schwenkhebel 7 eine Feder 11 einstückig angeformt ist und sich an der Frontseite des anderen Schwenkhebels 7' abstützt und somit den Schwenkhebel 7 entgegen dem Uhrzeigersinn in die Grundposition zu drehen versucht.

In Fig. 4 ist diese Grundposition des Klingenblocks 4 dargestellt. Während der Rasur erfolgt eine Druckbeaufschlagung auf den Klingenblock 4, was den Effekt hat, daß der Klingenblock 4 in Richtung Rückwand 12 des Kunststoffgehäuses 1 in einer kombinierten rotatorischen und translatorischen Bewegung verschoben wird (durch den Pfeil P angedeutet). Sobald die Druckbeaufschlagung aufhört, kehrt der Klingenblock 4 aufgrund der Kraft der Kraft der Feder 11 von der in Fig. 5 dargestellten Verschwenkposition wieder in die in Fig. 4 dargestellte Grundposition zurück. Die Grundposition ist dabei durch Anschläge zwischen dem Kunststoffgehäuse 1 und dem Schwenkhebel 7 definiert, ebenso die maximale Verschwenkstellung durch Anschläge zwischen dem Schwenkhebel 7' und der Rückwand 12 des Kunststoffgehäuses 1.

Bei der alternativen Ausführungsform in Fig. 6 und 7 sind die Gelenke A bis D des Viergelenkgetriebes 6 etwas anders angeordnet. Während die Gelenke A und C des vorderen Schwenkhebels 7 in ihren Positionen im wesentlichen denen der ersten Ausführungsform entsprechen, sind die Gelenke B und C des hinteren Schwenkhebels 7' etwas anders angeordnet. So ist das Gelenk D etwas innerhalb des Klingenblocks 4 an dessen Rückseite angeordnet. Vor allem aber befindet sich das Gelenk B nicht im unteren Bereich des Kunststoffgehäuses 1, sondern im oberen Bereich oberhalb des Gelenks D unterhalb einer Abdeckkappe 13 des Kunststoffgehäuses 1. Zu diesem Zweck ist der hintere Schwenkhebel 7' auch abgewinkelt ausgebildet.

Ein weiterer Unterschied besteht darin, daß zwischen der Rückwand 12 des Kunststoffgehäuses 1 und dem Klingenblock 4 eine Druckfeder 14 in Form einer Blattfeder abgestützt ist, welche in einer Ausnehmung 15 des Kunststoffgehäuses 1 aufgenommen ist.

Die Wirkungsweise dieser zweiten Ausführungsform ist allerdings ähnlich der der ersten Ausführungsform, indem nämlich der Klingenblock 4 mit seinen beiden Rasierklingen 5 eine kombinierte rotatorische und translatorische Bewegung ausführt, sofern auf den Klingenblock 4 ausgehend von der in Fig. 6 dargestellten Grundstellung eine Kraft ausgeübt wird, so daß der Klingenblock 4 die in Fig. 7 dargestellte Endposition erreicht, die durch einen Anschlag zwischen dem hinteren Schwenkhebel 7' und der Rückwand 12 des Kunststoffgehäuses 1 begrenzt ist.

In den Zeichnungen sind nur zwei mögliche Ausführungsformen der Lagerung des Klingenblocks mittels eines Viergelenkgetriebes 6 dargestellt. Andere Ausführungsformen sind grundsätzlich denkbar. Der wesentliche Vorteil der Lagerung des Klingenblocks 4 mittels eines Viergelenkgetriebes 6 innerhalb des Kunststoffgehäuses 1 liegt in einer kontrolliert gerichteten Bewegung des Klingenblocks 4 während der Rasur, so daß eine Bewegung der Rasierklingen 5 auf dem Klingenblock 4 erreicht werden kann, die eine Kombination aus rotatorischer und translatorischer Bewegung darstellt. Weitere Vorteile des Systems sind die geringen Reibungskräfte in den Gelenken A bis D sowie die Unempfindlichkeit gegen Verschmutzung, da die Schwenkhebel 7,7' nur seitwärts angeordnet werden können.

### Bezugszeichenliste

- 1: Kunststoffgehäuse
- 2: Unterteil
- 3: Oberteil
- 4: Klingenblock
- 5: Rasierklinge
- 6: Viergelenkgetriebe
- 7: Schwenkhebel
- 7': Schwenkhebel
- 8: Lasche
- 9: Lagerstange
- 10: Schneidkante
- 11: Feder
- 12: Rückwand
- 13: Abdeckkappe
- 14: Druckfeder
- 15: Ausnehmung
- A: Gelenk
- B: Gelenk
- C: Gelenk
- D: Gelenk
- P: Pfeil

## Patentansprüche

1. Am vorderen Ende eines Handgriffs angeordneter Rasierapparatekopf, insbesondere Rasierklingeneinheit eines Naßrasierapparates,
bei dem in einem Kunststoffgehäuse (1) eine Einfach- oder Doppelrasierklinge (5) federnd angeordnet ist,
**dadurch gekennzeichnet,**
daß die Einfach- oder Doppelrasierklinge (5) an einem Klingenblock (4) befestigt ist und
daß der Klingenblock (4) an einem Viergelenkgetriebe (6) mit zwei jeweils zwischen dem Kunststoffgehäuse (1) und dem Klingenblock (4) an Gelenken (A,C; B,D) mit zu der (den) Schneidkante(n) (10) der Rasierklinge(n) (5) parallelen Achsen entgegen der Federkraft verschwenkbaren Schwenkhebeln (7,7') gelagert ist.

2. Rasierapparatekopf nach Anspruch 1, dadurch gekennzeichnet, daß der eine Schwenkhebel (7) im vorderseitigen Bereich des Klingenblocks (4) und der andere Schwenkhebel (7') im rückseitigen Bereich des Klingenblocks (4) an diesem angelenkt ist.

3. Rasierapparatekopf nach Anspruch 2, dadurch gekennzeichnet, daß der im frontseitigen Bereich des Klingenblocks (4) angelenkte Schwenkhebel (7) mit seinem anderen Ende im vorderen oder mittleren, unteren Bereich des Kunststoffgehäuses (1) angelenkt und der im rückseitigen Bereich des Klingenblocks (4) angelenkte Schwenkhebel (7') mit seinem anderen Ende ebenfalls im unteren Bereich des Kunststoffgehäuses (1), jedoch dahinter angelenkt ist.

4. Rasierapparatekopf nach Anspruch 3, dadurch gekennzeichnet, daß die vier Gelenke (A bis D) im wesentlichen die Eckpunkte eines Parallelogramms bilden.

5. Rasierapparatekopf nach Anspruch 2, dadurch gekennzeichnet, daß der im vorderseitigen Bereich des Klingenblocks (4) angelenkte Schwenkhebel (7) mit seinem anderen Ende im vorderen oder mittleren, unteren Bereich des Kunststoffgehäuses (1) angelenkt und der im rückseitigen Bereich des Klingenblocks (4) angelenkte Schwenkhebel (7') mit seinem anderen Ende im hinteren, oberen Bereich des Kunststoffgehäuses (1) angelenkt ist.

6. Rasierapparatekopf nach Anspruch 5, wobei das Kunststoffgehäuse (1) eine hintere Abdeckkappe (13) aufweist, dadurch gekennzeichnet, daß der im hinteren, oberen Bereich des Kunststoffgehäuses (1) angelenkte Schwenkhebel (7') im wesentlichen unterhalb der Abdeckkappe (13) angelenkt ist.

7. Rasierapparatekopf nach einem der Ansprüche 1 bis 6, dadurch gekennzeichnet, daß die Schwenkhebel (7,7') endseitig jeweils eine umgebogene Lasche (8) aufweisen, durch die zu der (den) Schneidkante(n) (10) der Rasierklinge(n) (5) parallele, gehäusefeste oder klingenblockfeste sowie runde Lagerstangen (9) geführt sind.

8. Rasierapparatekopf nach einem der Ansprüche 1 bis 7, dadurch gekennzeichnet, daß sich die Schwenkhebel (7,7') hinsichtlich ihrer Breite im wesentlichen über die gesamte Länge des Kunststoffgehäuses (1) erstrecken.

9. Rasierapparatekopf nach einem der Ansprüche 1 bis 8, dadurch gekennzeichnet, daß wenigstens am einen Schwenkhebel (7) eine Feder (11) angeordnet ist, die an einem anderen Teil des Rasierapparatekopfes abgestützt ist.

10. Rasierapparatekopf nach Anspruch 9, dadurch gekennzeichnet, daß die Feder (11) einstückig am Schwenkhebel (7) angeformt ist.

11. Rasierapparatekopf nach einem der Ansprüche 1 bis 8, dadurch gekennzeichnet, daß zwischen dem Klingenblock (4) oder einem der Schwenkhebel (7') und der Rückwand (12) des Kunststoffgehäuses (1) eine Druckfeder (14) angeordnet ist.

12. Rasierapparatekopf nach Anspruch 11, dadurch gekennzeichnet, daß die Druckfeder (14) eine gewölbte Blatt- oder Drahtfeder ist.

13. Rasierapparatekopf nach einem der Ansprüche 1 bis 12, dadurch gekennzeichnet, daß das Kunststoffgehäuse (1) und/oder der Klingenblock (4) und/oder die Schwenkhebel (7,7') bezüglich zueinander die Verschwenkbewegung begrenzende Anschläge definieren.

## Claims

1. A razor head, especially a razor blade unit of a wet razor, with said razor head being disposed at the end of a handle and comprising:
a plastic housing (1); with which a single or double razor blade (5) are displacebly arranged,
characterised in that,
the single or double razor blade (5) are fixed to a blade block (4) and that
the blade block (4) is displaceably and yieldingly mounted in said plastic housing (1) against the spring force of two pivotable swivel levers (7, 7') to a four-pivot articulation arrangement (6) to pivot points (A, C; B, D) with two axes arranged between the blade block (4) and the plastic housing (1) and that extend parallel to said cutting edge means (10) of said razor blade means(5).

2. A razor had according to claim 1, characterised in that one of said swivel levers (7) is linked to a forward portion of said blade block (4) and the other of said swivel levers (7)' is linked to a rearward portion of said blade block (4).

3. A razor head according to claim 2, characterised in that said one of said swivel levers (7) that is linked to a forward portion of said blade block (4) has an opposite end that is linked to a forward or central, lower portion of said plastic housing (1), and wherein said other of said swivel levers (7) that is linked to a rearward portion of said blade block (4) has an opposite end that is also linked to a lower portion of said plastic housing (1) but rearward of where said one of said swivel levers (7') is linked thereto.

4. A razor head according to claim 3, characterised in that the four pivot point means ( A to D) essentially form the corners of a parallelogram.

5. A razor head according to claim 2, characterised in that one of said swivel levers (7) that is linked to a forward position of said blade block (4) has an opposite end that is linked to a forward or central, lower portion of said plastic housing (1), and wherein said other of said swivel levers (7') that is linked to a rearward portion of said blade block (4) has an opposite end that is linked to a rear, upper portion of said plastic housing (1).

6. A razor head according to claim 5, wherein said plastic housing (1) has a rear cover means (13), characterised in that said other of said swivel levers (7') that is linked to a rear, upper portion of said plastic housing (1) is linked essentially below said cover means (13).

7. A razor head according to any one of claims 1 to 6, characterised in that said swivel levers (7, 7') have ends which are provided with a bent-over tab (8) through which round mounting rods (9) are guided that extend parallel to said cutting edge means (10) of said razor blade means (5), with each of said mounting rods (9) being secured to one of said plastic housing and said blade block.

8. A razor head according to any one of claims 1 to 7, characterised in that said swivel levers (7, 7') have such a width that they essentially extend over the entire length of said plastic housing (1).

9. A razor head according to any one of claims 1 to 8, characterised in that said spring means (11) is disposed on at least one of said swivel levers (7) and is supported against another part of said razor head.

10. A razor head according to claim 9, characterised in that said spring means (11) is integrally formed on said at least one swivel lever (7).

11. A razor head according to any one of claims 1 to 8, characterised in that a compression spring (14) is arranged between the rear wall (12) of said plastic housing (1) and said blade block (4) or one of the swivel levers (7).

12. A razor head according to claim 11, characterised in that said compression spring (14) is a curved leaf- type spring or wore spring.

13. A razor head according to any one of claims 1 to 12, characterised in that at least one of said plastic housing (1), said blade block (4), and said swivel levers (7) define, relative to one another, stop means that delimit a pivoting movement of said swivel levers.

## Revendications

1. Tête de rasage disposée à l'extrémité avant d'un manche, en particulier unité de lames d'un rasoir mécanique, dans laquelle une lame simple ou double (5) est montée de manière élastique dans un boîtier (1) en matière plastique, caractérisée en ce que la lame simple ou double (5) est fixée à un bloc porte-lame (4) et en ce que le bloc porte-lame (4) prend appui sur un quadrilatère articulé (6) à deux leviers pivotants (7, 7') pouvant pivoter, à l'encontre de la force élastique, entre le boîtier (1) en matière plastique et le bloc porte-lame (4) au niveau d'articulations (A, C ; B, D) dont les axes sont parallèles à l'arête de coupe ou aux arêtes de coupe (10) de la ou des lames (5).

2. Tête de rasage selon la revendication 1, caractérisée en ce que l'un des leviers pivotants (7) est articulé sur le bloc porte-lame (4) dans la zone du côté avant de celui-ci et que l'autre levier pivotant (7') est articulé sur le bloc porte-lame (4) dans la zone du côté arrière de celui-ci.

3. Tête de rasage selon la revendication 2, caractérisée en ce que le levier pivotant (7) articulé dans la zone du côté avant du bloc porte-lame (4) est articulé, par son autre extrémité, dans la zone inférieure avant ou médiane du boîtier (1) en matière plastique, et en ce que le levier pivotant (7'), articulé dans la zone du côté arrière du bloc porte-lame (4) est lui aussi articulé, par son autre extrémité, dans la zone inférieure du boîtier (1) en matière plastique, mais derrière le précédent.

4. Tête de rasage selon la revendication 3, caractérisée en ce que les quatre articulations (A à D) forment sensiblement les sommets d'un parallélogramme.

5. Tête de rasage selon la revendication 2, caractérisée en ce que le levier pivotant (7) articulé dans la zone du côté avant du bloc porte-lame (4) est articulé, par son autre extrémité, dans la zone inférieure avant ou médiane du boîtier (1) en matière plastique et en ce que le levier pivotant (7') articulé dans la zone du côté arrière du bloc porte-lame (4) est articulé, par son autre extrémité, dans la zone supérieure arrière du boîtier (1) en matière plastique.

6. Tête de rasage selon la revendication 5, le boîtier (1) en matière plastique comportant une coiffe arrière (13), caractérisée en ce que le levier pivotant (7') articulé dans la zone supérieure arrière du boîtier (1) en matière plastique est articulé sensiblement en dessous de la coiffe (13).

7. Tête de rasage selon l'une des revendications 1 à 6, caractérisée en ce que les leviers pivotants (7, 7') comportent à chacune de leurs extrémités une patte recourbée (8), à travers laquelle passent des tiges d'appui rondes (9), solidaires du boîtier ou du bloc porte-lame et parallèles à la ou aux arêtes de coupe (10) de la ou des lames (5).

8. Tête de rasage selon l'une des revendications 1 à 7, caractérisée en ce que les leviers pivotants (7, 7') s'étendent, dans le sens de la largeur, sensiblement sur toute la longueur du boîtier (1) en matière plastique.

9. Tête de rasage selon l'une des revendications 1 à 8, caractérisée en ce qu'au moins sur l'un des leviers pivotants (7) est disposé un ressort (11) qui prend appui sur une autre partie de la tête de rasage.

10. Tête de rasage selon la revendication 9, caractérisée en ce que le ressort (11) est moulé d'un seul tenant sur le levier pivotant (7).

11. Tête de rasage selon l'une des revendications 1 à 8, caractérisée en ce qu'un ressort de pression (14) est disposé entre le bloc porte-lame (4) ou l'un des leviers pivotants (7') et la paroi arrière (12) du boîtier (1) en matière plastique.

12. Tête de rasage selon la revendication 11, caractérisée en ce que le ressort de pression (14) est un ressort arqué à lame ou à boudin.

13. Tête de rasage selon l'une des revendications 1 à 12, caractérisée en ce que le boîtier (1) en matière plastique et/ou le bloc porte-lame (4) et/ou les leviers pivotants (7, 7') créent, les uns par rapport aux autres, des points de contact pour limiter le pivotement.
